# EUROPÄISCHE PATENTSCHRIFT

(11) **EP 1 496 127 B1**
(45) Veröffentlichungstag und Bekanntmachung des Hinweises auf die Patenterteilung: **24.09.2008**
(21) Anmeldenummer: 04012112.1
(22) Anmeldetag: 21.05.2004
(51) Int. Cl.: C21B 7/18, F27B 1/20, F27D 3/00

(54) **Vorrichtung zum Verschliessen oder Öffnen einer Bodenöffnung eines Materialbunkers für einen Hochofen**
Device to close or open the bottom of a charging unit of a blast furnace
Dispositif pour fermer ou ouvrir l'ouverture à fond d'un dispositif de chargement d'un haut-fourneau

(30) Priorität: 17.06.2003 DE 10327276
(43) Veröffentlichungstag der Anmeldung: 12.01.2005
(73) Patentinhaber: Z & J Technologies GmbH, 52355 Düren (DE)
(72) Erfinder: Engl, Frank Dipl.Ing., 52477 Alsdorf (DE); Irnich, Franz-Josef Dipl.Ing, 52393 Hürtgenwald (DE); Korbmacher, Arno Dipl.Ing., 52353 Düren (DE)
(74) Vertreter: Popp, Eugen

(56) Entgegenhaltungen:
- PATENT ABSTRACTS OF JAPAN Bd. 1999, Nr. 03, 31. März 1999 (1999-03-31) -& JP 10 339582 A (ISHIKAWAJIMA HARIMA HEAVY IND CO LTD), 22. Dezember 1998 (1998-12-22)

## Beschreibung

Die Erfindung betrifft eine Vorrichtung zum Verschließen oder Öffnen einer Öffnung, insbesondere Einfüllung und Bodenöffnung eines oberhalb der Gicht eines Hochofens angeordneten Materialbunkers, mit einem mit einem Antrieb verbindbaren Klappenteller.

Herkömmlich werden Absperrklappen um eine Schwenkachse aus der Schließ- in die Offenstellung und umgekehrt verschwenkt, wobei die Schwenkachse mit einem hand- oder elektromotorischen Antrieb koppelbar ist. Um die Materialströmung durch die geöffnete Öffnung hindurch durch den Klappenteller nicht unnötig zu beeinträchtigen, ist der Klappenteller in der Regel an einem Klappenrand angelenkt. Dann kann der Klappenteller in Offenstellung die Strömungsöffnung im wesentlichen vollständig freigeben. Nachteilig ist bei dieser Ausführungsform jedoch, dass der Klappenteller relativ weit von der Öffnung weg schwenkt. Handelt es sich um eine Bodenöffnung, muß diese relativ hoch über dem Schüttgut angeordnet sein, um eine Kollision zwischen Schüttgut und Klappenteller zu vermeiden. Bei Hochöfen bedeutet dies zusätzliche Höhe des Materialbunkers mit entsprechend höheren Baukosten für diesen und auch die Material-Fördereinrichtung, die entsprechend höher gebaut werden muß.

Durch die JP 10 339582 A ist eine Absperrklappe eines Hochofens bekannt, die über zwei Gelenkarmeinrichtungen verschwenkbar an einem Materialbunker angeordnet ist. Die beiden Schwenkarme befinden sich im Inneren des Materialbunkers und werden beim Öffnen der Absperrklappe längs gleichgerichteter Bogenbahnen verschwenkt. Eine solche Konstruktion hat den Nachteil, dass der Raumbedarf zur Durchführung der Schwenkbewegung sehr groß ist. Ein weiterer Nachteil liegt darin begründet, dass der Hubmechanismus, der sich aus den beiden Schwenkarmen zusammensetzt, im Inneren des Materialbunkers angeordnet ist und somit mit dem Material des Materialbunkers kollidiert. Dies führt zu zusätzlichen Querbelastungen des Mechanismusses und bisweilen zu einem Verklemmen der Öffnungsvorrichtung.

Der vorliegenden Erfindung liegt daher die Aufgabe zugrunde, eine Vorrichtung der eingangs genannten Art zu schaffen, die wesentlich kompakter, vor allem niedriger und dennoch funktionssicher ausgebildet ist.

Diese Aufgabe wird erfindungsgemäß durch die kennzeichnenden Maßnahmen des Patentanspruches 1 gelöst.

Der Kern der vorliegenden Erfindung liegt also darin, dass der Klappenteller an zwei um zwei sich parallel zueinander erstreckenden Schwenkachsen schwenkbar gelagerten Schwenkarmen angelenkt ist derart, dass die auf einer Senkrechten zu den Schwenkachsen der beiden Schwenkarme liegenden Randbereiche des Klappenteller bei Bewegung derselben aus der Schließ- in die Offenstellung und umgekehrt sich längs entgegengesetzt gerichteter Bogenbahnen bewegen. Der Klappenteller wird bei Bewegung aus der Schließ- in die Offenstellung zunächst von der Öffnung abgehoben. Diese Abhebebewegung wird überlagert durch eine seitliche Verlagerung und Kippbewegung des Tellers, so dass der Teller vollständig aus dem Öffnungsbereich herausbewegt wird, ohne dass er mit dem vollen Durchmesser senkrecht zur Öffnungsebene steht. Auf diese Weise ist ein höherer Füllgrad unterhalb der Öffnung möglich, ohne dass die Gefahr einer Kollision zwischen Schüttgut und Klappenteller besteht. Vorzugsweise sind die Schwenkarme derart dimensioniert und an dem Klappenteller angelenkt, dass der Klappenteller in Offenstellung an der dem ersten Schwenkarm zugekehrten Seite der Öffnung sich außerhalb derselben mit der der Öffnung abgekehrten Seite nach unten gerichtet schräg erstreckt. In dieser Endstellung befindet sich der Klappenteller außerhalb der Öffnung im wesentlichen oberhalb derselben, insbesondere oberhalb des Öffnungs-Schwenkbereiches. Beim Schließvorgang aus der Offenstellung wird der Klappenteller in umgekehrter Richtung in und auf die Öffnung geschwenkt.

Die vorgenannte mehrfach überlagerte Kipp-Translations-Bewegung des Klappentellers wird dadurch erreicht, dass der eine Schwenkarm im Randbereich des Klappentellers angelenkt ist, während der andere Schwenkarm nach Art einer Kurbelwelle mit einem Kröpfungsabschnitt ausgebildet ist, an dem die zweite Anlenkung des Klappentellers erfolgt, und zwar bautechisch besonders vorteilhaft an der der Öffnung abgewandten Seite der Klappe. Die Schwenkachse des zweiten Schwenkarmes erstreckt sich etwa in der Ebene der zu verschließenden Öffnung, während der Kröpfungsabschnitt - wie bereits erwähnt - vorzugsweise an der der Öffnung abgekehrten Seite des Klappentellers angelenkt ist. Durch den derart ausgebildeten Schwenkarm und dessen Anlenkung erhält man die gewünschte Kippbewegung des Klappentellers um eine Raumachse, die sich parallel zu den Schwenkachsen der beiden Schwenkarme erstreckt und zugleich im Raum längs eines relativ zur Längsachse der zu verschließenden Öffnung gekippten Bogens bewegt, wobei die Endpunkte dieser Bewegung definiert sind durch die Schließstellung des Klappentellers einerseits und dessen Offenstellung andererseits.

Um eine Kollision zwischen Klappenteller und Öffnungsrand zu vermeiden, ist es besonders zweckmäßig, wenn der erste Schwenkarm an einem Punkt oberhalb des der Öffnung zugekehrten Randes des Klappentellers angelenkt ist. Damit kann dieser Anlenkpunkt etwas näher an den Öffnungsrand gelegt werden.

Um den Klappenteller aus der Schließ- in die Offenstellung oder umgekehrt zu bewegen, kann entweder der erste oder der zweite Schwenkarm mit einem Antrieb, insbesondere elektromotorischen Antrieb koppelbar sein.

Der Umfangsrand des Klappentellers definiert entweder einen Kreis, eine Ellipse oder ein Vieleck, d.h. Drei-, Vier-, Sechs- oder Achteck.

Nachstehend wird eine bevorzugte Ausführungsform einer erfindungsgemäßen Vorrichtung anhand der Zeichnung näher erläutert. Diese zeigt in
- Fig. 1: eine einer Bodenöffnung zugeordnete Absperrklappe in Schließund teilweiser Offenstellung, jeweils in schematischer Seitenansicht;
- Fig. 2: die Schwenkkonstruktion der Klappe gemäß Fig. 1 in schematischer Draufsicht; und
- Fig. 3: die Darstellung des Bewegungsablaufes eines Klappentellers der Absperrklappe gemäß Fig. 1 aus der Schließ- in die Offenstellung und umgekehrt, in schematischer Seitenansicht.

Die Figuren 1 bis 3 zeigen eine Absperrklappe mit Klappenteller 10 in Zuordnung zu einer Bodenöffnung 11 eines Materialbunkers 12, der oberhalb der Gicht eines Hochofens angeordnet sein kann. Konkret geht es um den Durchfluß von Schüttgut durch die Bodenöffnung 11 bei geöffneter Absperrklappe. Der Klappenteller 10 und der zugeordnete Öffnungsrand sind so ausgelegt, dass bei geschlossenem Klappenteller geordnete Öffnungsrand sind so ausgelegt, dass bei geschlossenem Klappenteller ein gasdichter Verschluß der Bodenöffnung 11 sichergestellt ist. Wie insbesondere die Figuren 1 und 2 sehr gut erkennen lassen, ist der Klappenteller 10 der Absperrklappe an zwei um zwei sich parallel zueinander erstreckenden Schwenkachsen 13, 14 schwenkbar gelagerten Schwenkarmen 15, 16 angelenkt, und zwar derart, dass die auf einer Senkrechten zu den Schwenkachsen 13, 14 der beiden Schwenkarme 15, 16 liegenden Randbereiche des Klappentellers 10 bei Bewegung derselben aus der Schließ- in die Offenstellung und umgekehrt sich längs entgegengesetzt gerichtetes Bogenbahnen 23, 24 bewegen, so wie dies Fig. 3 erkennen läßt. Der eine Schwenkarm 15 ist im Randbereich des Klappentellers 10 angelenkt 17, während der andere Schwenkarm 16 nach Art einer Kurbelwelle mit einem Kröpfungsabschnitt 19 ausgebildet ist, an dem die zweite Anlenkung 18 des Klappentellers 10 erfolgt. Bei der ersten und zweiten Anlenkung 17 und 18 handelt es sich ebenfalls um Schwenklager mit sich parallel zu den Schwenkachsen 13, 14 erstreckenden Anlenkachsen.

Die Schwenkachse 14 des zweiten Schwenkarmes 16 erstreckt sich, wie Fig. 1 erkennen läßt, etwa in der Ebene der zu verschließenden Öffnung 11. Der Kröpfungsabschnitt 19 des zweiten Schwenkarmes 16 ist an der der Öffnung 11 abgekehrten Seite des Klappentellers 10 angelenkt. Damit erhält man beim Verschwenken der beiden Schwenkarme 15, 16 die oben beschriebene Bewegungsbahn des Klappentellers 10 entsprechend Fig. 3, wenn diese aus der Schließ- in die Offenstellung bzw. umgekehrt bewegt wird.

Der erste Schwenkarm 15 ist, wie ebenfalls der Fig. 1 entnommen werden kann, ober- und außerhalb der zu verschließenden Öffnung 11 verschwenkbar gelagert (Schwenkachse 13). In entsprechender Weise ist der erste Schwenkarm 15 an einem Punkt 17 oberhalb des der Öffnung zugekehrten Randes des Klappentellers 10 angelenkt. Damit wird eine kollisionsfreie Bewegung des Klappentellers 10 relativ zum Rand der Bodenöffnung 11 auf engstem Raum, d.h. bei kompakter Bauweise erzielt.

Bei der dargestellten Ausführungsform soll der zweite Schwenkarm 16 mit einem nicht näher dargestellten Antrieb gekoppelt sein. Dieser ist in Fig. 2 durch den Doppelpfeil 20 angedeutet.

Entsprechend Fig. 2 ist der Umfangsrand des Klappentellers 10 kreisförmig ausgebildet.

Schließlich sei noch erwähnt, dass die Schwenkarme 15, 16 derart dimensioniert und an dem Klappenteller 10 angelenkt sind, dass diese in Offenstellung an der dem ersten Schwenkarm 15 zugekehrten Seite der Öffnung 11 sich außerhalb derselben mit der der Öffnung abgekehrten Seite nach unten gerichtet schräg erstreckt, sowie dies Fig. 3 zeigt. Damit ist sichergestellt, dass zum einen der Klappenteller vollständig aus dem Strömungspfad von Schüttgut durch die Öffnung 11 hindurch herausbewegt ist in eine Stellung seitlich dieser Öffnung und im wesentlichen oberhalb derselben. Des weiteren ist sichergestellt, dass sich an dem Klappenteller keine Ablagerungen bilden können. Etwaige Feststoffpartikel fallen von der schräg gekippten Klappenteller im Öffnungszustand von dieser nach unten ab.

Schließlich zeigt insbesondere Fig. 3, dass durch die überlagerten Schwenkbewegungen des Klappentellers aus dem Öffnungsbereich heraus diese nicht sehr weit nach unten ausschlägt mit der Folge, dass die Schüttguthöhe näher an die Öffnung 11 herangebracht werden kann, ohne dass eine Kollisionsgefahr zwischen Schüttgut und Klappentellers besteht.

Selbstverständlich eignet sich die beschriebene Konstruktion auch für eine Tandem-Bodenöffnung in einem Materialbunker oberhalb der Gicht eines Hochofens. Sie eignet sich auch für alle anderen Bodenöffnungen, durch die hindurch Schüttgut transportiert werden soll.

Wie die obige Beschreibung des Ausführungsbeispieles zeigt, handelt es sich bei den Schwenkachsen 13, 14 um stationäre Achsen, während die Anlenkachsen 17, 18 am Klappenteller mit dieser mitbewegt werden. Diese Achsen sind also bewegliche Achsen. Durch diese Kombination läßt sich die gewünschte kollisionsfreie Bewegung der Klappentellers auf engstem Raum bewerkstelligen. Der Schwenkradius des ersten Schwenkarmes 15 ist in Fig. 1 mit der Bezugsziffer 21 gekennzeichnet, während der Schwenkradius des zweiten Kurbel-Schwenkarmes 16 in Fig. 1 mit der Bezugsziffer 22 angedeutet ist. Der erste Schwenkradius ist durch die Länge des ersten Schwenkarmes 15 und der zweite Schwenkradius 22 durch die Kurbelarmlänge des zweiten Schwenkarmes 16 vorgegeben.

Sämtliche in den Anmeldungsunterlagen offenbarten Merkmale werden als erfindungswesentlich beansprucht, soweit sie einzeln oder in Kombination gegenüber dem Stand der Technik neu sind.

### Bezugszeichen:

- 10: Klappenteller einer Absperrklappe
- 11: Bodenöffnung
- 12: Materialbunker
- 13: Schwenkachse
- 14: Schwenkachse
- 15: Schwenkarm
- 16: Schwenkarm
- 17: Anlenkung
- 18: Anlenkung
- 19: Kröpfungsabschnitt
- 20: Antrieb
- 21: Schwenkradius
- 22: Schwenkradius
- 23: Bogenbahn
- 24: Bogenbahn

## Patentansprüche

1. Vorrichtung zum Verschließen oder Öffnen einer Öffnung, insbesondere Bodenöffnung (11) eines oberhalb der Gicht eines Hochofens angeordneten Materialbunkers (12), mit einem mit einem Antrieb koppelbaren Klappenteller (10), wobei der Klappenteller (10) an zwei um sich parallel zueinander erstreckenden Schwenkachsen (13, 14) schwenkbar gelagerten Schwenkarmen (15, 16) angelenkt ist, wobei die auf einer Senkrechten zu den Schwenkachsen (13, 14) der beiden Schwenkarme (15, 16) liegenden Randbereiche des Klappentellers (10) bei Bewegung derselben aus der Schließ- in die Offenstellung und umgekehrt sich längs entgegengesetzt gerichteter Bogenbahnen (23, 24) bewegen,
**dadurch gekennzeichnet, daß**
der eine Schwenkarm (15) im Randbereich des Klappentellers (10) mittels einer Anlenkung (17) angelenkt ist, während der andere Schwenkarm (16) nach Art einer Kurbelwelle mit einem Kröpfungsabschnitt (19) ausgebildet ist, an dem eine zweite Anlenkung (18) des Klappentellers (10) erfolgt.

2. Vorrichtung nach Anspruch 1,
**dadurch gekennzeichnet, daß**
die Schwenkachse (14) des zweiten Schwenkarmes (16) sich etwa in der Ebene der zu verschließenden Öffnung (11) erstreckt, während der Kröpfungsabschnitt (19) desselben an der der Öffnung (11) abgekehrten Seite des Klappentellers (10) angelenkt ist.

3. Vorrichtung nach einem der Ansprüche 1 oder 2,
**dadurch gekennzeichnet, daß**
der erste Schwenkarm (15) ober- und außerhalb der zu verschließenden Öffnung (11) um die Schwenkachse (13) verschwenkbar gelagert ist.

4. Vorrichtung nach Anspruch 3,
**dadurch gekennzeichnet, daß**
der erste Schwenkarm (15) an einem Punkt (17) oberhalb des der Öffnung (11) zugekehrten Randes des Klappentellers (10) mittels der Anlenkung (17) angelenkt ist.

5. Vorrichtung nach einem der Ansprüche 1 bis 4,
**dadurch gekennzeichnet, daß**
entweder der erste (15) oder der zweite (16) Schwenkarm mit einem Antrieb (20) koppelbar ist.

6. Vorrichtung nach einem der Ansprüche 1 bis 5,
**dadurch gekennzeichnet, daß**
der Umfangsrand des Klappentellers (10) entweder einen Kreis, eine Ellipse oder ein Vieleck definiert.

7. Vorrichtung nach einem der Ansprüche 1 bis 6,
**dadurch gekennzeichnet, daß**
die Schwenkarme (15, 16) derart dimensioniert und am Klappenteller (10) angelenkt sind, dass der Klappenteller (10) in Offenstellung an der dem ersten Schwenkarm (15) zugekehrten Seite der Öffnung (11) sich außerhalb derselben mit der der Öffnung abgekehrten Seite nach unten gerichtet schräg erstreckt.

## Claims

1. Device for closing or opening a vent, particularly a vent in the floor (11) of a material bunker (12) arranged above the throat of a furnace, with a flap plate (10) which can be coupled with a drive, whereby the flap plate (10) is connected to two pivot arms (15, 16), which pivot arms are mounted so as to be able to pivot about pivot axels (13, 14) which extend parallel to one another, whereby the edge regions of the flap plate (10) lying on a perpendicular to the pivot axels (13, 14) of both pivot arms (15, 16) move along arcs running in opposite directions (23, 24) during movement of the same from the closed to the open position and vice versa,
**characterised in that**
the pivot arm (15) is hinged in the edge region of the flap plate (10) by means of a push rod (17), while the other pivot arm (16) is formed from a kind of crankshaft with an offset section (19), to which a second push rod (18) of the flap plate (10) is attached.

2. Device according to Claim 1,
**characterised in that**
the pivot axel (14) of the second pivot arm (16) extends approximately in the plane of the vent to be closed (11), while the offset section (19) of the same is connected to the side of the flap plate (10) turned away from the vent (11).

3. Device according to one of Claims 1 or 2,
**characterised in that**
the first pivot arm (15) is mounted so as to be able to pivot about the pivot axel (13), above and outside the vent to be closed (11)

4. Device according to Claim 3,
**characterised in that**
the first pivot arm (15) is connected to a point (17) above the edge of the flap plate (10) turned towards the vent (11) by means of the push rod (17).

5. Device according to one of Claims 1 to 4,
**characterised in that**
either the first (15) or the second (16) pivot arm can be coupled with a drive (20).

6. Device according to one of Claims 1 to 5,
**characterised in that**
the peripheral edge of the flap plate (10) defines either a circle, an ellipse or a polygon.

7. Device according to one of Claims 1 to 6,
**characterised in that**
the pivot arms (15, 16) are dimensioned in such a way and are connected to the flap plate (10) such that the flap plate (10) in the open position extends diagonally to the side of the vent (11) turned towards the first pivot arm (15) outside the same, with the side turned away from the vent (11) pointing downwards.

## Revendications

1. Dispositif de fermeture et d'ouverture d'un orifice, notamment l'orifice inférieur (11) d'une trémie (12) agencée au-dessus du gueulard d'un haut-fourneau, avec un disque de trappe (10) apte à être couplé à un dispositif d'entraînement, ledit disque de trappe (10) étant articulé sur deux bras pivotants (15, 16) montés avec capacité de pivotement autour d'axes de pivotement (13, 14) parallèles entre eux, les zones marginales du disque de trappe (10) situées sur une perpendiculaire aux axes de pivotement (13, 14) des deux bras de pivotement (15, 16) se déplaçant le long de trajectoires en arc (23, 24) de sens opposés en cas de mouvement dudit disque de trappe (10) pour passer de la position de fermeture à la position d'ouverture et inversement,
**caractérisé en ce que** le bras de pivotement (15) est articulé au moyen d'une articulation (17) au niveau de la zone marginale du disque de trappe (10), tandis que l'autre bras de pivotement (16) est conçu à la manière d'un arbre manivelle avec une partie en déport (19) au niveau de laquelle est prévue une seconde articulation (18) du disque de trappe (10).

2. Dispositif selon la revendication 1, **caractérisé en ce que** l'axe de pivotement (14) du second bras de pivotement (16) s'étend sensiblement dans le plan de l'orifice (11) à obturer, tandis que la portion en déport (19) dudit bras est articulée sur le côté du disque de trappe (10) qui est situé à l'opposé de l'orifice (11).

3. Dispositif selon la revendication 1 ou la revendication 2, **caractérisé en ce que** le premier bras pivotant (15) est monté articulé sur l'axe de pivotement (13) au-dessus et à l'extérieur de l'orifice (11) à obturer.

4. Dispositif selon la revendication 3, **caractérisé en ce que** le premier bras pivotant (15) est articulé au moyen de l'articulation (17) en un point (17) situé au-dessus du bord du disque de trappe (10) en regard de l'orifice (11).

5. Dispositif selon l'une quelconque des revendications 1 à 4, **caractérisé en ce que** soit le premier (15), soit le second (16) bras pivotant peut être couplé à un dispositif d'entraînement (20).

6. Dispositif selon l'une quelconque des revendications 1 à 5, **caractérisé en ce que** le disque de trappe (10) présente un contour circulaire, elliptique ou polygonal.

7. Dispositif selon l'une quelconque des revendications 1 à 6, **caractérisé en ce que** les bras pivotants (15, 16) sont dimensionnés et articulés sur le disque de trappe (10) de manière à ce qu'en position d'ouverture sur le côté de l'orifice (11) en regard du premier bras pivotant (15), ledit disque de trappe (10) s'étende de manière inclinée à l'extérieur dudit orifice, le côté opposé à l'orifice étant orienté vers le bas.
